# EUROPÄISCHE PATENTSCHRIFT

(11) **EP 0 475 884 B1**
(45) Veröffentlichungstag und Bekanntmachung des Hinweises auf die Patenterteilung: **18.02.1998**
(21) Anmeldenummer: 91710029.9
(22) Anmeldetag: 03.09.1991
(51) Int. Cl.: G08B 17/107

(54) **Brandmelder mit einem Streulicht- und einem Ionisationssystem**
Fire detector with a detector of the light diffusion type and a detector of the ionization type
Détecteur à incendie avec un détecteur du type à diffusion optique et un détecteur du type ionique

(30) Priorität: 05.09.1990 DE 4028188
(43) Veröffentlichungstag der Anmeldung: 18.03.1992
(73) Patentinhaber: Caradon Esser GmbH, D-41469 Neuss (DE)
(72) Erfinder: Berger, Horst, Dipl.-Ing., W-4044 Kaarst 1 (DE); Krippendorf, Tido, Dipl.-Phys.-Ing., W-4000 Düsseldorf 11 (DE); Politze, Heiner, Dipl.-Ing., W-4040 Neuss 21 (DE)
(74) Vertreter: Prietsch, Reiner, Dipl.-Ing.

(56) Entgegenhaltungen:
- CH-A- 430 507
- DE-B- 2 734 347
- GB-A- 2 158 573
- US-A- 4 379 290
- US-A- 4 469 953

## Beschreibung

Die Erfindung betrifft einen Brandmelder der im Oberbegriff des Anspruches 1 genannten Gattung.

Ein derartiger Brandmelder ist aus der US-4 469 953 bekannt. Bei diesem Brandmelder sind das Streulicht- und das Ionisationssystem zwar in einer Kammer, aber in unterschiedlichen Ebenen angeordnet. Die Offenbarung richtet sich jedoch vornehmlich auf die Ausgestaltung des Streulichtsystems.

Ein mit einem Streulichtsystem ausgestatteter Brandmelder ist aus der GB-2 158 573 A bekannt. Bei diesem Brandmelder schneiden sich die optischen Achsen der Sende- und der Empfangsdiode des Streulichtsystems in der Vertikalebene unter einem Winkel von ungefähr 145°.

Der Erfindung liegt die Aufgabe zugrunde, einen Brandmelder der einleitend angegebenen Gattung zu schaffen, der kompakt baut und dessen Detektionssysteme beide eine von der Anströmungsrichtung weitgehend unabhängige Empfindlichkeit haben.

Diese Aufgabe ist erfindungsgemäß durch die im kennzeichnenden Teil des Patentanspruchs 1 angegebenen Merkmale gelöst.

Der Kern dieses Vorschlage ist darin zu sehen, daß das Streulichtsystem und das Ionisationssystem in der gleichen Ebene angeordnet sind. Durch eine geschickte Gestaltung des Kammerinnenraumes läßt sich erreichen, daß die Richtungsabhängigkeit der Ansprechempfindlichkeit trotz der zwangsläufig exzentrischen Lage der betreffenden Kammervolumina, innerhalb derer die Aerosolkonzentration bestimmt wird, innerhalb einer für viele Anwendungsfälle akzeptablen Toleranz bleibt. Es kann auch der Forderung genügt werden, daß das Meßvolumen des Streulichtsystems bei bestmöglicher Abschirmung gegenüber Fremdlicht möglichst gut (also mit geringem Strömungswiderstand) durchströmt sein soll. Der Fremdlichteinfluß auf das Streulichtsystem läßt sich durch entsprechende Ausbildung des jeweiligen Tubus für die Sende-und die Empfangsdiode sowie des zwischen der Sende- und der Empfangsdiode angeordneten Kunststoffkörpers niedrig halten. Weitere Maßnahmen zur Unterdrückung des Fremdlichtanteils können bei der elektronischen Signalverarbeitung, insbesondere durch Differenzsignalbildung, getroffen werden.

Durch keine dieser Maßnahmen wird die Durchströmung des Meßvolumens des Streulichtsystems behindert. Eine direkte Durchströmung der Referenzkammer des Ionisationssystems kann hingegen durch geeignete Formgebung des Präparatehalters in Verbindung mit kurzen Strecken zwischen den jeweiligen Elektroden, ggf. auch durch zusätzliche Strömungsblenden, gering gehalten werden.

Der Fremdlichteinfluß läßt sich durch die im Anspruch 2 angegebene Wahl des Kegelwinkels der Wand der gemeinsamen Kammer erreichen.

Eine im Sinne der vorstehend genannten Bedingungen besonders vorteilhafte Ausführungsform des Ionisationssystems ist im Anspruch 3 angegeben.

Besonders hohe Forderungen an die Richtungsunabhängigkeit der Empfindlichkeit der beiden Systeme können mit einem zusätzlichen Strömungsleitring erfüllt werden, dessen Merkmale im Anspruch 4 genannt sind.

Das gewählte Konstruktionsprinzip erlaubt es, als weiteres Melderkriterium die Temperatur heranzuziehen. Diese Weiterbildung ist Gegenstand des Anspruches 5. Der dort genannte Wärmefühler kann genau in der Mittelachse des Melders, vorzugsweise oberhalb dessen Kammer, positioniert werden und hat daher eine von der Anströmrichtung völlig unabhängige Empfindlichkeit. Die Kontaktierung des Wärmefühlers mit der dann allen drei Systemen gemeinsamen Auswerteelektronik, die unterhalb der gemeinsamen, kreisförmigen Grundplatte angeordnet ist, erfolgt auf einfachste Weise durch eine Bohrung in dem Kunststoffkörper hindurch.

In der Zeichnung ist ein Brandmelder nach der Erfindung in einer beispielhaft gewählten Ausführungsform schematisch vereinfacht dargestellt. Es zeigt:
Fig. 1 eine teilweise im Schnitt gehaltene Seitenansicht
Fig. 2 eine Aufsicht auf die Meldergrundplatte,
Fig. 3 eine Aufsicht auf den Strömungsleitring und
Fig. 4 einen Schnitt längs der Linie IV-IV in Fig. 3

Der in den Figuren 1 und 2 dargestellte Brandmelder hat eine kreisförmige Grundplatte 1, unterhalb derer die hier nicht interessierende Auswerteelektronik angeordnet ist. Die Grundplatte 1 begrenzt zusammen mit einer umlaufenden Wand 2, die die Form eines Hohlkegelstumpfes hat, eine Kammer, deren obere, dem Lufteintritt dienende Öffnung durch ein engmaschiges Drahtgitter 3 abgedeckt ist. Oberhalb des Drahtgitters 3 befindet sich ein auf seitlichen Stützen 4a ruhender Strömungsleitring 4, dessen Form im einzelnen aus den Figuren 3 und 4 ersichtlich ist. Diese Anordnung wird von einem Gehäuse 5 umschlossen, das im wesentlichen ebenfalls die Form eines Hohlkegelstumpfes hat, dessen kleinere Basis durch eine Deckplatte 5a verschlossen ist. Die Deckplatte 5a ist über schmale Stege 5b mit dem Mantel des Gehäuses 5 verbunden. Die Zwischenräume zwischen den Stegen 5b bilden über den Umfang verteilte Luftzutrittsöffnungen 6.

Auf der Grundplatte 1 sind ein Streulichtsystem, ein Ionisationssystem sowie ein Wärmefühler angeordnet.

Das Streulichtsystem umfaßt eine Sendediode 7, die auf einem Sockel 7a in einem Tubus 7b angeordnet ist. Etwa gegenüber der Sendediode 7 befindet sich eine Empfangsdiode 8, die in entsprechender Weise auf einem Sockel 8a in einem Tubus 8b angeordnet ist. Die Hauptachse 7c der Sendediode 7 und die Hauptachse 8c der Empfangsdiode 8 sind so zueinander orientiert, daß der Schnittpunkt 9 außerhalb der Symmetrie- oder Mittelachse der Kammer bzw. der Grundplatte 1 liegt. Zwischen der Sendediode 7 und der Empfangsdiode 8 ist ein Kunststoffkörper 10 angeordnet, dessen der Sendediode 7 und der Empfangsdiode 8 zugewandte Flächen so profiliert sind, daß sie in bekannter Weise als Lichtfalle wirken. Des weiteren sind die Grundplatte 1, die Kammerwand 2, die Teile 7a, 7b, 8a, 8b und der Kunststoffkörper 10 schwarz und matt gehalten. Auch ist der Neigungswinkel der Kammerwand 2 gegenüber der Grundplatte 1 so gewählt, daß ein möglichst geringer Anteil sowohl des von der Sendediode 7 ausgehenden Lichtes als auch des Fremdlichtes an der Kammerwand 2 in Richtung der Achse 8c der Empfangsdiode 8 reflektiert wird.

Das Ionisationssystem befindet sich auf der von dem Achsenschnittpunkt 9 abgewandten Seite des Kunststoffkörpers 10. Das Ionisationssystem umfaßt einen an dem Kunststoffkörper 10 befestigten Präparatehalter 11 mit einer Ausnehmung 11a, in der eine plattenförmige Elektrode 12 angeordnet ist, der in geringem Abstand eine drahtförmige Elektrode 13 gegenübersteht. Die plattenförmige Elektrode 12, die auch das nichtdargestellte, ionisierende Präparat trägt, bildet die gemeinsame Elektrode der Meßkammer und der Referenzkammer des Ionisationssystems. Die beiden Kammern sind bei dieser Ausführungsform keine physikalisch getrennten Räume sondern werden durch die (teilweise gemeinsamen) Volumina im Bereich der betreffenden Elektroden gebildet. Hierbei ist die Elektrode 13 die Bezugselektrode der Referenzkammer. Die Bezugselektrode der Meßkammer ist hingegen eine ausgedehnte Fläche, bestehend aus den der gemeinsamen Elektrode 12 benachbarten Teilen oder Bereichen der Grundplatte 1 und der Kammerwand 2 sowie des Drahtgitters 3. Unter anderem aus diesem Grund sind die Grundplatte 1 und die Kammerwand 2 aus einem leitfähigen Kunststoff hergestellt. Die Kontaktierung der genannten Elektroden mit der Auswerteelektronik ist nicht dargestellt.

In der Mittelachse der Kammer ist ein Wärmefühler 14 oberhalb des Drahtgitters 3 angeordnet. Er ist mit der Auswerteelektronik durch eine Bohrung 10a in dem Kunststoffkörper 10 hindurch verbunden.

Der Strömungsleitring 4 teilt den Luftzutrittsquerschnitt gemäß Fig. 1 in eine untere und eine obere Hälfte. Gemäß den Figuren 3 und 4 hat der Strömungsleitring 4 näherungsweise die Form eines Kugelkalottenringes (oder auch diejenige des Mantels eines Kegels mit sehr großem Kegelwinkel). An seinem äußeren Umfangsrand 4a hat der Strömungsleitring zwei Ausnehmungen 4b. Diese dienen zur Aufnahme von Lichtleitprofilstücken (nicht dargestellt), die längs der Kammerwand 2 angeordnet werden können und den Betriebszustand des Melders kennzeichnende Lichtsignale von auf der Grundplatte 1 angebrachten Leuchtdioden entsprechenden, in der Deckplatte 5 des Gehäuses vorgesehenen öffnungen zuleiten (ebenfalls nicht dargestellt). Die innere Öffnung des Strömungsleitringes 4 ist nicht kreissondern etwa kissenförmig gestaltet, wobei die einspringenden Ränder 4c schmale Kreissegmente 4d begrenzen. Im eingebauten Zustand des Strömungsleitringes 4 befinden sich diese Kreissegmente 4d über der Sendediode 7 bzw. der Empfangsdiode 8. Es hat sich gezeigt, daß mit dieser Form des Strömungsleitrings die Empfindlichkeit sowohl des Streulichtsystems als auch des Ionisationssystems (der achssymmetrisch angebrachte Wärmefühler ist ohnehin nicht richtungsempfindlich) unabhängig von der Anströmungsrichtung praktisch konstant bleibt. Es wird angenommen, daß dies auf den in Fig. 4 durch die Strömungsfäden 15 angedeuteten Effekt der Teilung der (über die Öffnungen 6 eintretenden) Luftströmung zurückzuführen ist. Infolge dieser Teilung und der Profilwirkung des Strömungsleitringes werden offenbar die jeweiligen Meßvolumina, obwohl sie voneinander beabstandet und für bestimmte Anströmrichtungen durch den Kunststoffkörper 10 sowie den Einbau der Sendediode 7 und der Empfangsdiode 8 verdeckt sind, gleichmäßig gefüllt.

## Patentansprüche

1. Brandmelder mit einem eine Sendediode (7) und eine ihr gegenüberliegende Empfangsdiode (8) in je einem Tubus (7b, 8b) umfassenden Streulichtsystem und mit einem Ionisationssystem, sowie mit einer gemeinsamen Auswerteelektronik, wobei die beiden Systeme in einer gemeinsamen Kammer angeordnet sind, die eine kreisförmige Grundplatte (1), eine Wand (2) in der Form eines Hohlkegelstumpfes und eine Deckplatte (5a) sowie über den Umfang verteilte Luftzutrittsöffnungen (6) umfaßt, dadurch gekennzeichnet, daß die Kammer von einer von der Deckplatte (5a) beabstandeten Lufteintrittsöffnung begrenzt wird, die von einem Drahtgitter (3) abgedeckt ist, daß die Luftzutrittsöffnungen (6) zwischen der Deckplatte (5a) und der die Lufteintrittsöffnung enthaltenden Durchmesserebene vorgesehen sind, daß die Sendediode (7) und die Empfangsdiode (8) des Streulichtsystems, sich etwa auf einer Durchmesserlinie gegenüberliegend, so angeordnet sind, daß sich die Achsen (7c, 8c) ihrer maximalen Intensität bzw. Empfindlichkeit außerhalb der geometrischen Mittelachse der Kammer kreuzen, daß im Bereich der Mittelachse der Kammer zwischen der Sende- und der Empfangsdiode ein als Lichtfalle wirkender Kunststoffkörper (10) angeordnet ist, und daß auf der dem Kreuzungspunkt (9) der Achsen der Sende- und der Empfangsdiode abgewandten Seite des Kunststoffkörpers (10) ein Präparathalter (11) für das ionisierende Präparat des Ionisationssystems angebracht ist.

2. Brandmelder nach Anspruch 1, dadurch gekennzeichnet, daß der Kegelwinkel der Kammerwand (2) so gewählt ist, daß ein möglichst geringer Teil des an der Wand (2) reflektierten Lichts in Richtung der Empfangsdiode (8) reflektiert wird.

3. Brandmelder nach Anspruch 1 oder 2, dadurch gekennzeichnet, daß der Präparathalter (11) die gemeinsame Elektrode (12) des Ionisationssystems,eine von dieser in geringem Abstand angeordnete Elektrode (13) die Bezugselektrode der Referenzkammer, und die dem Präparathalter benachbarten Bereiche der jeweils aus leitendem Kunststoff bestehenden Grundplatte (1) und der Kammerwand (2) sowie des Drahtgitters (3) die Bezugselektrode der Meßkammer bilden.

4. Brandmelder nach einem der Ansprüche 1 bis 3, dadurch gekennzeichnet, daß zwischen dem Drahtgitter (3) und der Deckplatte (5a) ein Strömungsleitring (4), der näherungsweise die Form eines Kugelkalottenringes hat, angeordnet ist, dessen innere Öffnung einen etwa kissenförmigen Querschnitt hat, wobei die beiden gegenüberliegenden, einspringenden Ränder (4c) oberhalb der Sende- bzw. der Empfangsdiode (7; 8) liegen.

5. Brandmelder nach einem der Ansprüche 1 bis 4, dadurch gekennzeichnet, daß in der Mittelachse der Kammer oberhalb des die Lichtfalle bildenden Kunststoffkörpers (10) ein Wärmefühler (14) angeordnet ist.

## Claims

1. A fire alarm comprising a scattered light system which includes a transmitting diode (9) and a receiving diode (8) disposed opposite thereto in respective tubes (7a, 7b), an ionisation system, and a common electronic evaluation means, wherein the two systems are arranged in a common chamber which includes a circular base plate (1), a wall (2) in the form of a hollow truncated cone and a cover plate (5a) and air access openings (6) which are distributed over the periphery, characterised in that the chamber is delimited by an air intake opening which is spaced from the cover plate (5a) and which is covered by a wire mesh (3), that the air access openings (6) are provided between the cover plate (5a) and the diametral plane containing the air intake opening, that the transmitting diode (7) and the receiving diode (8) of the scattered light system are so arranged, being disposed in mutually opposite relationship approximately on a diametral line, that the axes (7c, 8c) of their maximum intensity and sensitivity respectively cross outside the geometrical centre line of the chamber, that a plastics body (10) acting as a light trap is arranged in the region of the centre line of the chamber between the transmitting diode and the receiving diode, and that disposed on the side of the plastics body (10) which is remote from the intersection (9) of the axes of the transmitting diode and the receiving diode is a preparation holder (11) for the ionising preparation of the ionisation system.

2. A fire alarm according to claim 1 characterised in that the cone angle of the chamber wall (2) is so selected that a smallest possible amount of the light reflected at the wall (2) is reflected in the direction of the receiving diode (8).

3. A fire alarm according to claim 1 or claim 2 characterised in that the preparation holder (11) forms the common electrode (12) of the ionisation system, an electrode (13) arranged at a small spacing from the common electrode forms the reference electrode of the reference chamber, and the regions, adjacent to the preparation holder, of the base plate (1) and the chamber wall (2) each comprising conductive plastics material and of the wire mesh (3) form the reference electrode of the measuring chamber.

4. A fire alarm according to one of claims 1 to 3 characterised in that arranged between the wire mesh (3) and the cover plate (5a) is a flow guide ring (4) which is approximately in the shape of a ring formed by a segment of a sphere and whose internal opening is of an approximately cushion-shaped cross-section, wherein the two mutually oppositely disposed inwardly extending edges (4c) are above the transmitting and receiving diodes (7, 8).

5. A fire alarm according to one of claims 1 to 4 characterised in that a heat sensor (14) is arranged on the centre line of the chamber above the plastics body (10) forming the light trap.

## Revendications

1. Détecteur d'incendie comprenant un système à lumière diffusée qui comprend une diode émettrice (7) et une diode réceptrice (8) qui lui fait face, chaque diode étant logée dans un tube (7b, 8b), et un système d'ionisation, ainsi qu'un dispositif électronique d'exploitation commun, les deux systèmes étant disposés dans une chambre commune qui comprend une plaque de base circulaire (1), une paroi (2) présentant la forme d'un tronc de cône creux, et une plaque de plafond (5a), ainsi que des ouvertures d'arrivée d'air (6) réparties sur la périphérie, caractérisé en ce que la chambre est limitée par une ouverture d'entrée d'air située à distance de la plaque de plafond (5a), qui est recouverte par une grille (3) en fil métallique, en ce que les ouvertures d'arrivée d'air (6) sont prévues entre la plaque de plafond (5a) et le plan diamétral qui contient l'ouverture d'entrée d'air, en ce que la diode émettrice (7) et la diode réceptrice (8) du système à lumière diffusée sont disposées, face à face à peu près sur une ligne diamétrale, de manière que les axes (7c, 8c) de leur intensité maximale ou de leur sensibilité maximale se croisent en dehors de l'axe médian géométrique de la chambre, en ce qu'un corps (10) en matière plastique jouant le rôle de piège à lumière est disposé dans la région de l'axe médian de la chambre, entre la diode émettrice et la diode réceptrice, et en ce que, sur le côté du corps en matière plastique (10) qui est éloigné du point d'intersection (9) des axes de la diode émettrice et de la diode réceptrice, est agencé un support de préparation (11) destiné à recevoir la préparation ionisante du système d'ionisation.

2. Détecteur d'incendie selon la revendication 1, caractérisé en ce que l'angle de cône de la paroi (2) de la chambre est choisi de manière qu'une fraction aussi réduite que possible de la lumière réfléchie sur la paroi (2) soit réfléchie en direction de la diode réceptrice (8).

3. Détecteur d'incendie selon la revendication 1 ou 2, caractérisé en ce que le support de préparation (11), l'électrode commune (12) du système d'ionisation, une électrode (13) disposée à une petite distance de celle-ci, l'électrode de comparaison de la chambre de référence, et les régions de la plaque de base (1) et de la paroi (2) de la chambre composées chacune d'une matière plastique conductrice, ainsi que de la grille (3) en fil métallique, qui sont voisines du support de préparation forment l'électrode de comparaison de la chambre de mesure.

4. Détecteur d'incendie selon une des revendications 1 à 3, caractérisé en ce qu'entre la grille (3) en fil métallique et la plaque de plafond (5a), est disposé un anneau déflecteur d'écoulement (4) qui présente approximativement la forme d'une couronne de calotte sphérique, dont l'ouverture intérieure a une section transversale à peu près en coussinet, les deux bords rentrants opposés (4c) se trouvant respectivement au-dessus de la diode émettrice et de la diode réceptrice (7 ; 8).

5. Détecteur d'incendie selon une des revendications 1 à 4, caractérisé en ce qu'un capteur de chaleur (14) est disposé sur l'axe médian de la chambre, au-dessus du corps en matière plastique (10) qui forme le piège à lumière.
